# EUROPÄISCHE PATENTSCHRIFT

(11) **EP 0 983 601 B1**
(45) Veröffentlichungstag und Bekanntmachung des Hinweises auf die Patenterteilung: **17.05.2006**
(21) Anmeldenummer: 99907614.4
(22) Anmeldetag: 09.03.1999
(51) Int. Cl.: H01H 71/46

(54) **DREHBETÄTIGTER SCHUTZSCHALTER MIT VOREILENDEM HILFSSCHALTER**
ROTATION-ACTIVATED CIRCUIT-BREAKER WITH A LEADING AUXILIARY SWITCH
DISJONCTEUR A COMMANDE EN ROTATION DOTE D'UN CONTACTEUR AUXILIAIRE A ACTION AVANCEE

(30) Priorität: 21.03.1998 DE 19812503
(43) Veröffentlichungstag der Anmeldung: 08.03.2000
(73) Patentinhaber: Moeller GmbH, 53115 Bonn (DE)
(72) Erfinder: BAUMEISTER, Rudolf, D-53773 Hennef (DE); WILLERSCHEIDT, Peter, D-53424 Remagen (DE); BAUJAN, Günter, D-53844 Troisdorf (DE)
(86) Internationale Anmeldenummer: PCT/EP1999/001508
(87) Internationale Veröffentlichungsnummer: WO 1999/049490

(56) Entgegenhaltungen:
- EP-A- 0 219 570
- EP-A- 0 823 720
- DE-A- 4 317 656
- FR-A- 2 617 331
- GB-A- 2 306 053

## Beschreibung

### Technisches Gebiet

Die Erfindung betrifft einen drehbetätigten Schutzschalter, insbesondere Motorschutzschafter oder Leistungsschalter, mit voreilendem Hilfsschalter, wobei beim Einschalten des Schaltgerätes die Hilfskontakte des Hilfsschalters zeitlich vor den Hauptkontakten betätigt werden. Ein derartiges voreilendes Zusammenspiel zwischen Hilfs- und Hauptkontakten dient der vorherigen Abfrage von zusätzlichen Einschaltbedingungen, beispielsweise der Abfrage einer vorherigen Notausschaltung einer elektrischen Anlage mittels eines Unterspannungsauslösers.

### Stand der Technik

Aus der Druckschrift DE 43 17 656 C2 das als nächstliegender Stand der Technik angesehen wird ist ein tastbetätigbares Schaltschütz mit einem voreilenden Hilfsschalter bekannt, bei dem der Hilfsschalter als Schaltvorsatz zwischen dem Einschalttaster und dem Schaltschütz angeordnet ist, wobei durch Schaltwippen oder Mitnahmehebel für die Hilfskontakte ein vergrößerter Öffnungsweg gegenüber dem Hub des Einschalttasters für die Hauptkontakte bewirkt wird. Diese Lösung läßt sich nicht auf drehbetätigte Schutzschalter übertragen, bei denen die Betätigung der Hauptkontakte von einem drehbaren Betätigungsorgan über ein Schaltschloß erfolgt. Bei derartigen Schutzschaltem besteht zudem die Gefahr einer schleichenden Kontaktbetätigung des Hilfsschalters, was beispielsweise beim Zusammenwirken mit einem Unterspannungsauslöser zu unkontrollierbaren Kontaktüberlappungen zwischen Haupt- und Hilfskontakten führen kann.

### Darstellung der Erfindung

Der Erfindung liegt daher die Aufgabe zugrunde, die voreilende Betätigung des Hilfsschalters für alle Anwendungsfälle zu gewährleisten, ohne eine Verschlechterung des Betätigungsverhaltens für die Hauptkontakte in Kauf nehmen zu müssen.

Ausgehend von einem drehbetätigten Schutzschalter der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Einschaltdrehbewegung des Antriebsritzels über das Betätigungsorgan wird sofort die den Hilfsschalter unmittelbar betätigende erste Zahnstange längsbewegt, wogegen die zweite Zahnstange infolge ihres Nacheilens einerseits und ihrer größeren Zahnteilung anderseits das Abtriebsritzel einerseits erst mit Verzug und anderseits dann mit erhöhter Drehgeschwindigkeit bezüglich zum Antriebsritzel treibt. Damit wird in einem ersten Winkelabschnitt der Einschaltbewegung allein der Hilfsschalter voreilend gegenüber dem Schaltschloß des Schutzschalters betätigt und in dem restlichen Winkelabschnitt mit einem gewissen Übersetzungsverhältnis die gesamte Einschaltbewegung dieser beiden Winkelabschnitte auf das Schaltschloß übertragen. Es wird mit der erfindungsgemäßen Lösung unabhängig von der Geschwindigkeit und Stetigkeit der Einschaltbewegung ein eindeutig voreilendes Schalten des Hilfsschalters vor dem Schaltschloß erreicht, wobei für das nachfolgende Schaltschloß und Schalten der Hauptkontakte wieder der vollständige Betätigungswinkel zur Verfügung steht. Damit erübrigen sich Veränderungen an dem Schaltschloß bzw. an dem Hauptkontaktantrieb.

Eine eindeutige Ausgangslage der Zahnstangen und damit des Betätigungsorgans in der Ausschaltstellung wird vorteilhaft durch beaufschlagende Federmittel erreicht, insbesondere durch eine die erste Zahnstange unmittelbar oder mittelbar beaufschlagende Druckfeder. Zweckmäßig ist die axial unversetzte Anordnung beider Ritzel. Vorteilhafte Weiterbildungen hinsichtlich der nacheilenden Verbindung der Zahnstangen bestehen darin, daß einerseits ein einheitlicher Zahnstangenkörper mit in Bewegungsrichtung versetzt angeordneten Zahnstangen oder anderseits eine Schleppverbindung zwischen beiden Zahnstangen über einen Mitnehmerstift und einer länglichen Mitnehmeröffnung vorgesehen ist. Zweckmäßigerweise sind die Bewegungsrichtungen und die Bewegungsebenen der Zahnstangen zueinander parallel versetzt. Eine vorteilhafte Ausgestaltung hinsichtlich der Betätigung des Hilfsschalters besteht in einer entsprechenden Ablaufschräge an der ersten Zahnstange. Zweckmäßigerweise sind die Ritzel nur im Maße ihres Gesamtdrehwinkels mit Zähnen versehen. Anschläge an den Ritzeln und ein entsprechender ortsfester Anschlag des Betätigungsvorsatzes gewährleisten bei der Montage des Betätigungsvorsatzes die winkelrichtige Positionierung der beiden Ritzel zueinander und bezüglich der Position der Zahnstangen. Vorteilhafte Weiterbildungen der Erfindung bestehen darin, daß der Hilfsschalter oder bzw. und ein Unterspannungsauslöser Bestandteil des Betätigungsvorsatzes sind. Eine weitere vorteilhafte Weiterbildung besteht darin, daß der Betätigungsvorsatz als nachträglich zu montierender Zusatzbaustein ausgeführt ist. Hierbei ist es von Vorteil, wenn der von dem Schutzschalter zu entfernende Drehknebel oder das Abtriebsmittel eines Fernantriebes auf das Antriebsritzel des Betätigungsvorsatzes gesetzt wird.

### Kurze Beschreibung der Zeichnungen

Weitere Einzelheiten und Vorteile der Erfindung ergeben sich aus dem folgenden, anhand von Figuren erläuterten Ausführungsbeispielen. Es zeigen
- Figur 1:: eine erste Ausführungsform des erfindungsgemäßen Betätigungsvorsatzes in der Draufsicht;
- Figur 2:: den Betätigungsvorsatz aus Fig. 1 in der Vorderansicht;
- Figur 3:: eine geschnittene Teilansicht gemäß Schnittlinie III-III in Fig. 1;
- Figur 4:: eine Schnittdarstellung gemäß Schnittlinie IV-IV in Fig. 2;
- Figur 5:: eine Schnittdarstellung gemäß Schnittlinie V-V in Fig. 2;
- Figur 6:: eine zweite Ausführungsform des erfindungsgemäßen Betätigungsvorsatzes in geöffneter perspektivischer Darstellung.

### Bester Weg zur Ausführung der Erfindung

Nach der ersten Ausführungsform gemäß Fig. 1 bis 5 ist ein als Motorschutzschalter ausgeführter drehbetätigter Schutzschalter 2 mit voreilendem Hilfsschalter 4 versehen. Ein Betätigungsvorsatz 6 ist zwischen einem Betätigungsorgan 8 und einer Antriebswelle 10 für ein Schaltschloß 12 des Schutzschalters 2 angeordnet. Der Betätigungsvorsatz 6 ist als frontseitig auf den Schutzschalter 2 zu montierender Zusatzbaustein ausgeführt und von einem Formgehäuse aus einem Unterteil 14 und einem auf diesen aufzunehmenden Oberteil 16 umgeben. Der Betätigungsvorsatz 6 wird, nachdem das als Drehknebel ausgeführte Betätigungsorgan 8 von der Antriebswelle 10 entfernt worden ist, mit dem Unterteil 14 auf den Schutzschalter 4 aufgeschraubt. Der Betätigungsvorsatz enthält ein von dem Betätigungsorgan 8 über ein Antriebsachse 18 drehbetätigtes Antriebsritzel 20. Eine erste und eine zweite Zahnstange 21 bzw. 22 sind in Einschaltrichtung 27 gegeneinander versetzt als einheitlicher Zahnstangenkörper 32 ausgebildet und senkrecht zu ihrer Bewegungsebene hintereinander angeordnet. Die erste Zahnstange 21 kämmt mit dem Antriebsritzel 20, wobei sie mit Hilfe eines in einem länglichen Führungsschlitz 24 gleitenden Führungsfortsatzes 25 schlittenförmig im Unterteil 14 gelagert ist. Die erste Zahnstange 21 betätigt den mitsamt seinen Anschlüssen 28 im Betätigungsvorsatz 6 angeordneten Hilfsschalter 4. Dazu weist sie eine Ablaufschräge 26 auf, die beim Verschieben 21 in Einschaltrichtung 27 mit dem Schaltstößel 29 des Hilfsschalters 4 zusammenwirkt. Die zweite Zahnstange 22 ist einem Abtriebsritzel 30 zugeordnet, das mit der Antriebswelle 10 für das Schaltschloß 12 verbunden ist. Die Zahnteilung von Abtriebsritzel 30 und zweiter Zahnstange 22 ist um so viel größer als die Zahnteilung von Antriebsritzel 20 und erster Zahnstange 21 bemessen, daß die Gesamtdrehwinkel α von Antriebsritzel 20 und Abtriebsritzels 30 über die vollständige Einschaltdrehbewegung des Betätigungsorgans 8 gleich sind. Ein als Druckfeder ausgeführtes Federmittel 34 stützt sich zwischen dem Unterteil 14 und der ersten Zahnstange 21 ab, wodurch eine eindeutige Ausgangslage der Zahnstangen 21, 22 und damit des Betätigungsorgans 8 in der Ausschaltstellung erreicht wird. Das Antriebsritzel 20 ist frontal gesehen vor dem Abtriebsritzel 30 und in der gleichen Drehachse 36 angeordnet, wobei das Abtriebsritzel 30 mit einer zentrischen kreisförmigen Ausbildung in einer kreisförmigen Ausnehmung des Unterteils 14 und das Antriebsritzel 20 mit einer kreisförmigen Ausnehmung auf einer weiteren zentrischen kreisförmigen Ausbildung des Abtriebsritzels 30 lagert. Damit fluchten Betätigungsorgan 8 und Antriebswelle 10 in gleicher Weise wie im Falle des Schutzschalters 2 ohne dem Betätigungsvorsatz 6. In ersichtlicher Weise sind Antriebsritzel 20 und Abtriebsritzel 30 umfangseitig mit Zähnen nur im dem Maße versehen, soweit der jeweilige Eingriff mit der ersten bzw. zweiten Zahnstange 21 bzw. 22 reicht. Um eine winkelrichtige Montage von Antriebsritzel 20 und Abtriebsritzel 30 untereinander und bezüglich der Zahnstangen 21 und 22 zu gewährleisten, ist sowohl am Antriebsritzel 20 ein erster Anschlag 38 als auch am zweiten Abtriebsritzel 30 ein zweiten Anschlag 39 angeformt, die untereinander und mit einem am Unterteil 14 angeformten Gegenanschlag 40 zusammenwirken, indem die Drehung des Abtriebsritzels 30 im Gegenuhrzeigersinn durch Anlage des zweiten Anschlags 39 an den Gegenanschlag 40 und die Drehung des Antriebsritzels 20 im gleichen Sinne durch Anlage des ersten Anschlags 38 an den zweiten Anschlag 39 begrenzt ist.

Beim Einschalten des Schutzschalters 2 mittels des Betätigungsorgans 8 funktioniert der vorstehend beschriebene Betätigungsvorsatz 6 auf folgende Weise: Durch die Einschaltdrehbewegung des Antriebsritzels 20 wird zuerst die den Hilfsschalter 4 unmittelbar betätigende erste Zahnstange 21 in Einschaltrichtung 27 bewegt, wogegen die zweite Zahnstange 22 infolge ihres Versatzes gegenüber der ersten Zahnstange 21 erst mit Verzug und dann infolge ihrer gegenüber der ersten Zahnstange 21 höheren Zahnteilung mit erhöhter Drehgeschwindigkeit das Abtriebsritzel 30 treibt. Damit wird in einem ersten Winkelabschnitt der Einschaltdrehbewegung des Betätigungsorgans 8 allein der Hilfsschalter 4 voreilend gegenüber dem Schaltschloß 12 betätigt und in dem restlichen Winkelabschnitt mit einem gewissen Übersetzungsverhältnis der Gesamtdrehwinkel α auf das Schaltschloß 12 übertragen.

Die in Fig. 6 gezeigte zweite Ausführungsform des Betätigungsvorsatzes 6 ist im geöffneten Zustand auf den nur teilweise dargestellten Schutzschalter 2 montiert, wobei das Betätigungsorgan 8 abgezogen von der Antriebsachse 18 des Antriebsritzels 20 dargestellt ist. Diese Ausführungsform unterscheidet sich von der vorstehend beschriebenen im wesentlichen dadurch, daß die erste und die zweite Zahnstange 21 bzw. 22 gegeneinander parallel verschieblich angeordnet sind und ein mit der zweiten Zahnstange 22 verbundener Mitnehmerstift 42 in eine an der ersten Zahnstange 21 vorgesehenen länglichen Mitnehmeröffnung 41 greift. Durch diese schleppende Verbindung wird wiederum ein Nacheilen der zweiten Zahnstange 22 gegenüber der ersten Zahnstange 21 in Einschaltrichtung 27 in der ersten Phase der Einschaltbewegung realisiert, um die Kontakte des voreilenden Hilfsschalters 4 zeitlich vor den Hauptkontakten des Schutzschalters 2 zu betätigen.

Die vorliegende Erfindung ist nicht allein auf die vorstehend beschriebenen Ausführungsformen beschränkt, sondern umfaßt auch alle im Sinne der Erfindung gleichwirkenden Ausführungsformen. So läßt sich die Erfindung beispielsweise auch mit einem Betätigungsorgan realisieren, das nicht wie in den vorstehend beschriebenen Ausführungsformen ein handbetätigbarer Drehknebel, sondern ein entsprechendes Abtriebsmittel ist, das Teil eines vor den Schutzschalter zu montierenden Fernantriebes ist.

## Patentansprüche

1. Drehbetätigter Schutzschalter mit voreilendem Hilfsschalter, wobei ein Betätigungsvorsatz (6) zwischen einem Betätigungsorgan (8) und einem Schaltschloß (12) des Schutzschalters (2) angeordnet ist, **dadurch gekennzeichnet, daß** der Betätigungsvorsatz (6) enthält:
- ein vom Betätigungsorgan (8) drehbetätigtes Antriebsritzel (20);
- eine längsverschieblich gelagerte, mit dem Antriebsritzel (20) kämmende erste Zahnstange (21), die den Hilfsschalter (4) betätigt;
- eine längsverschieblich gelagerte, mit der ersten Zahnstange (21) in Einschaltrichtung (27) nacheilend verbundene zweite Zahnstange (22);
- ein der zweiten Zahnstange (22) zugeordnetes Abtriebsritzel (30), das mit einer Antriebswelle (10) für das Schaltschloß (12) verbunden ist;
- wobei die Zahnteilung von Abtriebsritzel (30) und zweiter Zahnstange (22) um so viel größer als die Zahnteilung von Antriebsritzel (20) und erster Zahnstange (21) bemessen ist, daß der Gesamtdrehwinkel (α) von Antriebsritzel (20) und Abtriebsritzels (30) über die vollständige Einschaltbewegung des Betätigungsorgans (8) gleich ist.

2. Drehbetätigter Schutzschalter nach Anspruch 1, **dadurch gekennzeichnet, daß** der Betätigungsvorsatz (6) durch Federmittel (34) entgegen der Einschaltrichtung (27) beaufschlagt ist.

3. Drehbetätigter Schutzschalter nach einem der vorstehenden Ansprüche, **dadurch gekennzeichnet, daß** das Antriebsritzel (20) und das Abtriebsritzel (30) hintereinander mit gleicher Drehachse (36) gelagert sind.

4. Drehbetätigter Schutzschalter nach einem der Ansprüche 1 bis 3, **dadurch gekennzeichnet, daß** die erste und die zweite Zahnstange (21; 22) in Einschaltrichtung (27) gegeneinander versetzt als einheitlicher Zahnstangenkörper (32) ausgebildet sind.

5. Drehbetätigter Schutzschalter nach einem der Ansprüche 1 bis 3, **dadurch gekennzeichnet, daß** die erste und die zweite Zahnstange (21; 22) parallel verschieblich angeordnet sind und ein an der einen Zahnstange (22) vorgesehener Mitnehmerstift (42) in eine an der anderen Zahnstange (21) vorgesehenen länglichen Mitnehmeröffnung (41), die sich in der Einschaltrichtung (27) erstreckt, greift.

6. Drehbetätigter Schutzschalter nach einem der vorstehenden Ansprüche, **dadurch gekennzeichnet, daß** die erste und die zweite Zahnstange (21; 22) senkrecht zu ihrer Bewegungsebene hintereinander angeordnet sind.

7. Drehbetätigter Schutzschalter nach einem der vorstehenden Ansprüche, **dadurch gekennzeichnet, daß** die erste Zahnstange (21) eine mit dem Schaltstößel (29) des Hilfsschalters (4) zusammenwirkende Ablaufschräge (26) aufweist.

8. Drehbetätigter Schutzschalter nach einem der vorstehenden Ansprüche, **dadurch gekennzeichnet, daß** Antriebsritzel (20) und Abtriebsritzel (30) nur im erforderlichen Maße der vollständigen Einschaltbewegung umfangseitig gezähnt sind.

9. Drehbetätigter Schutzschalter nach einem der vorstehenden Ansprüche, **dadurch gekennzeichnet, daß** Antriebsritzel (20) und Abtriebsritzel (30) mit Anschlägen (38; 39) versehen sind, die mit einem ortsfesten Gegenanschlag (40) des Betätigungsvorsatzes (6) positionierend zusammenwirken.

10. Drehbetätigter Schutzschalter nach einem der vorstehenden Ansprüche, **dadurch gekennzeichnet, daß** der Hilfsschalter (4) und dessen Anschlüsse (28) im Betätigungsvorsatz (6) angeordnet sind.

11. Drehbetätigter Schutzschalter nach einem der vorstehenden Ansprüche, **dadurch gekennzeichnet, daß** ein Unterspannungsauslöser und dessen Anschlüsse im Betätigungsvorsatz (6) angeordnet sind.

12. Drehbetätigter Schutzschalter nach einem der vorstehenden Ansprüche, **dadurch gekennzeichnet, daß** der Betätigungsvorsatz (6) als frontseitig auf den Schutzschalter (2) zu montierender Zusatzbaustein ausgeführt ist.

13. Drehbetätigter Schutzschalter nach Anspruch 12, **dadurch gekennzeichnet, daß** als Betätigungsorgan (8) ein abnehmbarer Drehknebel des Schutzschalters (2) vorgesehen ist.

14. Drehbetätigter Schutzschalter nach Anspruch 12, **dadurch gekennzeichnet, daß** als Betätigungsorgan ein Abtriebsmittel eines Fernantriebes vorgesehen ist.

## Claims

1. Rotationally operated circuit breaker having a leading auxiliary switch, with an operating attachment (6) being arranged between an operating element (8) and a latching mechanism (12) of the circuit breaker (2), **characterized in that** the operating attachment (6) comprises:
- a drive pinion (20) which can be rotationally operated by the operating element (8);
- a first toothed rack (21) which is mounted such that it can be moved longitudinally, meshes with the drive pinion (20) and operates the auxiliary switch (4);
- a second toothed rack (22) which is mounted such that it can be moved longitudinally and is connected to the first toothed rack (21) such that it follows the said first toothed rack in the connection direction (27) ;
- an output pinion (30) which is associated with the second toothed rack (22) and is connected to a drive shaft (10) for the latching mechanism (12);
- with the tooth pitch of the output pinion (30) and the second toothed rack (22) being larger than the tooth pitch of the drive pinion (20) and the first toothed rack (21) by such an amount that the total rotational angle (α) of the drive pinion (20) and the output pinion (30) is the same throughout the complete connection movement of the operating element (8).

2. Rotationally operated circuit breaker according to Claim 1, **characterized in that** the operating attachment (6) is acted on by spring means (34) opposite to the connection direction (27).

3. Rotationally operated circuit breaker according to either of the preceding claims, **characterized in that** the drive pinion (20) and the output pinion (30) are mounted in series with the same axis of rotation (36).

4. Rotationally operated circuit breaker according to one of Claims 1 to 3, **characterized in that** the first and the second toothed rack (21; 22) are in the form of uniform toothed rack bodies (32) and are offset with respect to one another in the connection direction (27).

5. Rotationally operated circuit breaker according to one of Claims 1 to 3, **characterized in that** the first and the second toothed rack (21; 22) are arranged such that they can be moved in parallel, and a driver pin (42) which is provided on one toothed rack (22) engages in an elongate driver opening (41) which is provided on the other toothed rack (21) and extends in the connection direction (27).

6. Rotationally operated circuit breaker according to one of the preceding claims, **characterized in that** the first and the second toothed rack (21; 22) are arranged in series perpendicular to their movement plane.

7. Rotationally operated circuit breaker according to one of the preceding claims, **characterized in that** the first toothed rack (21) has a run-down slope (26) which interacts with the switching plunger (29) of the auxiliary switch (4).

8. Rotationally operated circuit breaker according to one of the preceding claims, **characterized in that** the circumferences of the drive pinion (20) and the output pinion (30) are provided with teeth only to the extent required for the complete connection movement.

9. Rotationally operated circuit breaker according to one of the preceding claims, **characterized in that** the drive pinion (20) and the output pinion (30) are provided with stops (38; 39) which interact in a positioning manner with a stationary mating stop (40) of the operating attachment (6).

10. Rotationally operated circuit breaker according to one of the preceding claims, **characterized in that** the auxiliary switch (4) and its connections (28) are arranged in the operating attachment (6).

11. Rotationally operated circuit breaker according to one of the preceding claims, **characterized in that** an undervoltage release and its connections are arranged in the operating attachment (6).

12. Rotationally operated circuit breaker according to one of the preceding claims, **characterized in that** the operating attachment (6) is designed as an additional module which can be fitted on the front of the circuit breaker (2).

13. Rotationally operated circuit breaker according to Claim 12, **characterized in that** the operating element (8) provided is a removable rotary knob of the circuit breaker (2).

14. Rotationally operated circuit breaker according to Claim 12, **characterized in that** the operating element provided is an output means of a remote drive.

## Revendications

1. Disjoncteur à commande rotative muni d'un contact auxiliaire à action avancée, un adaptateur de manoeuvre (6) étant disposé entre un organe de manoeuvre (8) et un mécanisme de commutation (12) du disjoncteur (2), **caractérisé en ce que** l'adaptateur de manoeuvre (6) contient :
- un pignon d'entraînement (20) mis en rotation par l'organe de manoeuvre (8) ;
- une première crémaillère (21) logée de manière à pouvoir coulisser dans le sens longitudinal, qui s'engrène avec le pignon d'entraînement (20) et qui actionne le contact auxiliaire (4) ;
- une deuxième crémaillère (22) logée de manière à pouvoir coulisser dans le sens longitudinal, reliée avec la première crémaillère (21) avec une action retardée dans le sens de la mise en circuit (27) ;
- un pignon de sortie (30) associé à la deuxième crémaillère (22) qui est relié avec un arbre d'entraînement (10) pour le mécanisme de commutation (12) ;
- le pas de dents du pignon de sortie (30) et de la deuxième crémaillère (22) étant supérieur au pas de dents du pignon d'entraînement (20) et de la première crémaillère (21) d'un facteur tel que l'angle de rotation total (α) du pignon d'entraînement (20) et du pignon de sortie (30) est égal sur tout le mouvement de mise en circuit de l'organe de manoeuvre (8).

2. Disjoncteur à commande rotative selon la revendication 1, **caractérisé en ce que** l'adaptateur de manoeuvre (6) est soumis à une contrainte dans la direction opposée au sens de la mise en circuit (27) par des moyens ressorts (34).

3. Disjoncteur à commande rotative selon l'une des revendications précédentes, **caractérisé en ce que** le pignon d'entraînement (20) et le pignon de sortie (30) sont disposés l'un derrière l'autre avec le même axe de rotation (36).

4. Disjoncteur à commande rotative selon l'une des revendications 1 à 3, **caractérisé en ce que** la première et la deuxième crémaillère (21 ; 22), décalées l'une par rapport à l'autre dans le sens de la mise en circuit (27), sont réalisées sous la forme d'un corps de crémaillère homogène (32).

5. Disjoncteur à commande rotative selon l'une des revendications 1 à 3, **caractérisé en ce que** la première et la deuxième crémaillère (21 ; 22) sont disposées de manière à pouvoir coulisser parallèlement et une broche d'entraînement (42) prévue sur une première crémaillère (22) pénètre dans une ouverture oblongue d'entraînement (41) prévue sur l'autre crémaillère (21) et qui s'étend dans le sens de la mise en circuit (27).

6. Disjoncteur à commande rotative selon l'une des revendications précédentes, **caractérisé en ce que** la première et la deuxième crémaillère (21 ; 22) sont disposées l'une derrière l'autre perpendiculairement à leur plan de déplacement.

7. Disjoncteur à commande rotative selon l'une des revendications précédentes, **caractérisé en ce que** la première crémaillère (21) présente un biseau de déroulement (26) qui interagit avec la tige de commande (29) du contact auxiliaire (4).

8. Disjoncteur à commande rotative selon l'une des revendications précédentes, **caractérisé en ce que** le pignon d'entraînement (20) et le pignon de sortie (30) ne sont dentés sur leur pourtour que sur l'étendue nécessaire au mouvement de mise en circuit complet.

9. Disjoncteur à commande rotative selon l'une des revendications précédentes, **caractérisé en ce que** le pignon d'entraînement (20) et le pignon de sortie (30) sont munis de butées (38 ; 39) qui interagissent par positionnement avec une contre-butée (40) fixe de l'adaptateur de manoeuvre (6).

10. Disjoncteur à commande rotative selon l'une des revendications précédentes, **caractérisé en ce que** le contact auxiliaire (4) et ses bornes (28) sont disposés dans l'adaptateur de manoeuvre (6).

11. Disjoncteur à commande rotative selon l'une des revendications précédentes, **caractérisé en ce qu'**un déclencheur à minimum de tension et ses bornes sont disposés dans l'adaptateur de manoeuvre (6).

12. Disjoncteur à commande rotative selon l'une des revendications précédentes, **caractérisé en ce que** l'adaptateur de manoeuvre (6) est réalisé sous la forme d'un composant supplémentaire à monter sur la face avant du disjoncteur (2).

13. Disjoncteur à commande rotative selon la revendication 12, **caractérisé en ce que** l'organe de manoeuvre (8) prévu est une manette rotative amovible du disjoncteur (2).

14. Disjoncteur à commande rotative selon la revendication 12, **caractérisé en ce que** l'organe de manoeuvre prévu est un moyen de sortie d'un mécanisme d'entraînement à distance.
